# EUROPÄISCHE PATENTSCHRIFT

(11) **EP 0 236 795 B1**
(45) Veröffentlichungstag und Bekanntmachung des Hinweises auf die Patenterteilung: **08.08.1990**
(21) Anmeldenummer: 87102179.6
(22) Anmeldetag: 16.02.1987
(51) Int. Cl.: B05B 5/03

(54) **Elektrostatische Sprüheinrichtung für Beschichtungspulver**
Electrostatic spray device for coating powder
Appareil de pulvérisation électrostatique pour poudre de revêtement

(30) Priorität: 13.03.1986 DE 3608415
(43) Veröffentlichungstag der Anmeldung: 16.09.1987
(73) Patentinhaber: Gema Volstatic AG, 9015 St. Gallen (CH)
(72) Erfinder: Buschor, Karl, CH-9015 St.Gallen (CH)
(74) Vertreter: Vetter, Ewald Otto, Dipl.-Ing.

(56) Entgegenhaltungen:
- DE-A- 1 652 421
- US-A- 4 289 278

## Beschreibung

Die Erfindung betrifft eine elektrostatische Sprüheinrichtung für Beschichtungspulver, mit einem Pulverkanal, dessen stromabwärtiges Ende eine Sprühöffnung zum Versprühen des Beschichtungspulvers aufweist, mit mindestens einem Gaskanal, der mindestens eine Gasauslaßöffnung aufweist, die im wesentlichen im radialen Zentrum des Pulverkanals stromaufwärts von dessen Sprühöffnung angeordnet ist und in Richtung zu dieser Sprühöffnung hin axial ausmündet, mit mindestens einer vom Gas des Gaskanals umströmten Elektrode, die sich in der Gasauslaßöffnung befindet und deren stromabwärtiges Elektrodenende ungefähr am stromabwärtigen Öffnungsende der Gasauslaßöffnung endet.

Eine solche elektrostatische Sprüheinrichtung ist aus der US-PS-4 289 278 bekannt. Bei der bekannten Sprüheinrichtung wird die Elektrode im Pulverkanal von einem Gasstrom umspült, damit sich an ihr keine Pulverpartikel ablagern sollen. Dabei spielt es keine Rolle, ob sich die Elektrode innerhalb eines Gaskanals befindet oder im Pulverstrom liegt und dem Pulverstrom ein die Elektrode freihaltender Gasstrom zugeführt wird. Die Elektrode befindet sich beim Stand der Technik relativ weit stromaufwärts einer Sprühöffnung für das Beschichtungspulver, so daß die dortige Strömungssituation keinen Einfluß auf die Wirkung der Elektrode hat. In anderer Ausführung befindet sich die Elektrode im Zentrum einer sich in Strömungsrichtung erweiternden Sprühöffnung.

Bei einer anderen, aus der US-PS-4 380 320 bekannten elektrostatischen Sprüheinrichtung weist der Pulverkanal einen im Querschnitt reduzierten Abschnitt auf, an dessen stromabwärtigem Ende sich die Sprühöffnung anschließt. Durch den Pulverkanal erstreckt sich axial ein Träger bis durch die Sprühöffnung hindurch, welcher an seinem stirnseitigen Ende außerhalb der Sprühöffnung axial eine Elektrode trägt Ein durch den Träger axial hindurchführender Gaskanal mündet in der Sprühöffnung in eine im Träger gebildeten Ringdüse, welche radial nach außen gegen die Wand der Sprühöffnung gerichtet ist, welche in Strömungsrichtung trichterartig erweitert ist. Die Zerstäubung des Pulvers erfolgt durch Aufeinandertreffen des sternförmig radialen Gasstromes auf den im Querschnitt ringförmigen Pulverkanalstrom in der Sprühdüse.

Ebenfalls elektrostatische Sprüheinrichtungen, jedoch ohne die Merkmale vorliegender Erfindung, zeigen die DE-OS 16 52 421, 23 12 363, 27 20 458 und 33 10 983, CH-PS 609 585. Die DE-PS 25 39 627 entspricht im wesentlichen der US-PS 3 940 061 und zeigt eine mit Luft umspülte Elektrode im Zentrum einer Sprühöffnung einer elektrostatischen Sprüheinrichtung.

Durch die Erfindung soll die Aufgabe gelöst werden, die Beschichtungsqualität und die Wirtschaftlichkeit des Beschichtungsverfahrens einer solchen Sprüheinrichtung zu verbessern. Dabei sollen Pulververluste auf dem Weg von der Sprüheinrichtung zu dem zu beschichtenden Gegenstand verringert werden. Ferner soll mit der Sprüheinrichtung eine dickere Schicht Pulver auf den zu beschichtenden Gegenstand mit guter Beschichtungsqualität aufgebracht werden können.

Diese Aufgabe wird gemäß der Erfindung dadurch gelöst, daß der Pulverkanal einen ungefähr von der Gasauslaßöffnung bis zur Sprühöffnung trichterartig enger werdenden Kanalabschnitt aufweist, welcher einen das Beschichtungspulver verdichtenden Staubereich bildet, in welchen die Gasauslaßöffnung mündet, daß das radiale Zentrum der Sprühöffnung sich an der Stelle des kleinsten Durchmessers dieses Kanalabschnittes gegenüber der Gasauslaßöffnung befindet.

Dadurch werden folgende Vorteile erreicht: Im Strömungsstaubereich des Pulverkanals wird das Pulver verdichtet. Da die Elektrode nicht oder nur geringfügig über das Ende der Gasleitung hinaussteht und außerdem von Gas, welches aus der Gasleitung ausströmt, umspült wird, können sich keine Pulverteilchen an der Elektrode festsetzen. Die von der Elektrode ausgehenden elektrischen Feldlinien verlaufen längs von idealen Flugbahnen der Pulverteilchen von der Elektrode zu dem zu beschichtenden Gegenstand ohne elektrische Streu-Feldlinien. Die Vermeidung von Streu-Feldlinien, z.B. im Pulverkanal entgegen der Pulver-Strömungsrichtung, führt bei gleicher elektrischer Energie zu einer stärkeren Aufladung der Pulverpartikel, die besser auf dem zu beschichtenden Gegenstand haften. Das Gas überträgt die elektrische Ladung der Elektrode in das verdichtete Pulver. Durch die gleichzeitige Wirkung von Verdichtung des Pulvers und Hineinpressen oder Injektion der Ladungsteilchen der Elektrode mit Hilfe des Gases in das verdichtete Pulver ergibt sich ebenfalls eine verstärkte elektrostatische Aufladung der Pulverteilchen. Diese Wirkungen verringern Verluste an versprühtem Pulver, erzeugen bessere Beschichtungsqualitäten, ermöglichen dickere Pulverschichten auf dem zu beschichtenden Gegenstand pro Sprühvorgang, und können zur Energieeinsparung benutzt werden. Am Ende der Elektrode, also an der Elektrodenspitze, findet eine Koronaentladung statt, durch welche sich das Elektrodenende erwärmen kann. Aber auch bei Erwärmung können keine Pulverteilchen an der Elektrode kleben, weil sie vom Gasstrom von der Elektrode abgehalten werden und weil das Elektrodenende nur unbedeutend, vorzugsweise überhaupt nicht aus der Auslaßöffnung des Gaskanals hinausragt.

Bei einer besonders bevorzugten Ausführungsform der Erfindung hat die Sprühöffnung die Form eines Schlitzes. Dadurch wird beim Versprühen des Pulvers ein flacher Sprühstrahl erzeugt. Ein flacher Sprühstrahl hat gegenüber einem runden Sprühstrahl den Vorteil, daß er besser in Vertiefungen, Öffnungen, Hohlräume und Nischen des zu beschichtenden Gegenstandes eindringt, und dadurch deren Innenflächen besser beschichtet. Bei einem im Querschnitt kreisrunden Sprühstrahl entsteht ein starker sogenannter Faradayscher Käfig, also ein abschirmendes elektrisches Feld, welches das Eindringen der elektrischen Feldlinien der Elektrode in die Vertiefungen oder Ausnehmungen verhindert. Die Wirkung des Faradayschen Käfigs tritt bei einem flachen Strahl nicht in so nachteiliger Weise ein wie bei einem runden Sprühstrahl.

Weit Merkmale der Erfindung sind in der nachfolgenden Beschreibung und insobesondere in Unteransprüchen enthalten.

Die Erfindung wird im folgenden anhand einer Ausführungsform als Beispiel beschrieben, die in den Zeichnungen dargestellt ist. Im einzelnen zeigen.
Fig. 1 einen Längsschnitt einer elektrostatischen Sprüheinrichtung nach der Erfindung, im Maßstab 2:1, wobei der stromaufwärtige Einrichtungsteil weggelassen wurde, zur Zerstäubung ohne Prallplatte,
Fig. 2 eine Vorderansicht der Sprüheinrichtung von Fig. 1, im Maßstab 1:1.

Die in Fig. 1 dargestellte elektrostatische Sprüheinrichtung nach der Erfindung hat einen rohrartigen Grundkörper 2, welcher aus drei koaxial ineinander angeordneten Einzelteilen 4, 6 und 8 besteht. Auf den stromabwärtigen Endabschnitt 10 des Grundkörpers 2 ist ein Mundstück 12 aufgesetzt. Durch den innersten Teil 8 des Grundkörpers 2 und das Mundstück 12 erstreckt sich axial ein Pulverkanal 14. Dieser hat im Mundstück 12 einen in Strömungsrichtung im Durchmesser kleiner werdenden trichterförmigen Kanalabschnitt 16, welcher zentrisch mit einer Sprühöffnung 18 zum Versprühen des pneumatisch geförderten Pulvers versehen ist. Durch die trichterförmige Verengung bildet der Kanalabschnitt 16 einen Strömungsstaubereich, in welchem sich das Pulver staut und eine höhere Pulverkonzentration entstehtlm Pulverkanal 14 befindet sich in der Kanalachse 20 eine Einrichtung 22, welche einen Gaskanal 24 bildet, der sich längs zur Kanalachse 20 erstreckt, und in welchem ebenfalls längs zur Kanalachse 20 eine elektrische Elektrode 26, mit Abstand zur Kanalwand des Gaskanals 24, untergebracht ist. Die Elektrode 26 ist in bekannter Weise an eine elektrische Hochspannungsquelle (nicht dargestellt) angeschlossen und dient zur elektrostatischen Aufladung des Beschichtungspulvers. Die Hochspannungsquelle kann in bekannter Weise im Grundkörper 2 oder extern angeordnet sein. Die Elektrode 26 wird vom Gas des Gaskanals 24, welches von einem Anschluß 28 zugeführt wird, in Längsrichtung umströmt. Das Gas wird durch eine Auslaßöffnung 30 des Gaskanals 24, welche der Sprühöffnung 18 axial gegenüberliegt, in den trichterförmigen Kanalabschnitt 16 injiziert, welcher den Strömungsstaubereich bildet. Das Ende 32 der Elektrode 26 und das stromabwärtige Ende 34 der Auslaßöffnung 30 liegen ungefähr in einer gleichen Querschnittsebene 36, die sich mit Abstand stromaufwärts der engsten Stelle 38 des trichterförmigen Kanalabschnittes 16 befindet. Die Querschnittsebene 36 liegt bei der bevorzugten Ausführungsform nur ein kurzes Stück von ungefähr 0,5 bis 1,5 mm stromabwärts des stromaufwärtigen Anfangs 40 des trichterförmigen Kanalabschnitts 16. Das Ende 32 der Elektrode 26 liegt ebenfalls in der Querschnittsebene 36 und sollte, in abgewandelter Ausführungsform, nicht mehr als 1 mm über den Gaskanal 24 hinausragen, da sonst die angestrebte elektrostatische Aufladung des Pulvers verschlechtert wird. Wichtig ist außerdem, daß die Querschnittsebene 36 und damit die Enden 32 und 34 von einer weiteren Querschnittsebene 42, in welcher sich das stromabwärtige Ende 44 der Sprühöffnung 18 befindet, in dem Bereich zwischen 3 mm und 5 mm liegt. Vorzugsweise beträgt der Abstand ungefähr 4 mm entsprechend Fig. 1, in welcher die Sprüheinrichtung im Maßstab 2:1 dargestellt ist.

In dem axial zur Pulverkanalachse 20 verlaufenden Gaskanal 24 ist ein elektrischer Widerstand 46 untergebracht, der sich in einer die Hochspannungsquelle mit der Elektrode 26 verbindenden elektrischen Leitung 48 befindet. Der elektrische Widerstand 46 dient dazu, elektrische Überschläge von der Elektrode 26 zu anderen Gegenständen zu verhindern. Dies wird besser verhindert, je näher der Widerstand 46 bei der Elektrode 26 angeordnet ist.

Der trichterförmige Kanalabschnitt 16 ist kegelförmig ausgebildet und seine innere Kanalwand 54 verengt sich unter einem Kegelwinkel a von 120°. In abgewandelter Ausführungsform kann der Kegelwinkel im Bereich zwischen 100° und 140° liegen. Die äußere Stirnfläche 52 des Mundstücks 12 läuft parallel und damit unter dem gleichen Winkel wie die innere Kanalwand 54.

Die Sprühöffnung 18 hat die Form eines Schlitzes, welcher sich symmetrisch über die Mittelachse 20 des Pulverkanals 14 erstreckt, wobei sich der Schlitz mit beiden Schlitzenden 57 stromaufwärts bis hinter die Querschnittsebene 36 erstreckt, vorzugsweise bis zu einem Abstand 56 von ungefähr 8 mm von der Kegelspitze 58 der Stirnfläche 52 des Mundstückes 12. In abgewandelter Ausführungsform sollte der Abstand 56 im Bereich zwischen 5 mm und 10 mm liegen. Der bevorzugte Abstand ist jedoch 8 mm.

Stromaufwärts des trichterförmigen Kanalabschnittes 16 befindet sich ein Abschnitt 60 des Pulverkanals 14, welcher die Form eines zylindrischen Ringraumes hat, da längs dieses Abschnittes sowohl die Einrichtung 22 als auch die Kanalwand 62 des Pulverkanals 14 zylindrisch ausgebildet sind. Stromaufwärts schließt sich an den Abschnitt 60 ein ringkanalförmiger Abschnitt 64 des Pulverkanals 14 an, welcher in Strömungsrichtung einen zunehmend größeren Öffnungsquerschnitt hat, bis zu einem größten Öffnungsquerschnitt am Anfang des folgenden Abschnittes 60. Der ringförmige Abschnitt 64 wird durch die zylindrische Wand 62 und die auf der Länge dieses Abschnittes 64 kegelstumpfförmig verjüngte äußere Mantelfläche 66 der Einrichtung 22 gebildet. Stromaufwärts des Abschnittes 64 befindet sich ein ringförmiger Kanalabschnitt 68 des Pulverkanals 14, welcher durch die zylindrische Wand 62 und eine zylindrische Mantelfläche 70 der Einrichtung 22 gebildet ist. Stromaufwärts der Einrichtung 22 hat der Pulverkanal 14 einen hohlzylindrischen Abschnitt 72. Die Strömungsgeschwindigkeit des Pulvers wird beschleunigt, wenn es vom Abschnitt 72 in den Abschnitt 68 strömt, da die Einrichtung 22 den Öffnungsquerschnitt des Pulverkanals 14 verkleinert. Im Abschnitt 64 wird der Öffnungsquerschnitt wieder größer, so daß sich die Strömungsgeschwindigkeit der Pulverteilchen verlangsamt und eine Vergleichmäßigung der Pulververteilung bewirkt wird. Im folgenden Abschnitt 60 erfolgt eine Strömungsberuhigung, und dandach erfolgt im trichterförmig enger werdenden Kanalabschnitt 16 eine Komprimierung des Pulvers. Das Gas des Gaskanals 24 injiziert eletrische Ladungsteilchen von der Elektrode 26 auf die Pulverteilchen im Kanalabschnitt 16.

Fig. 2 zeigt von vorne die schlitzförmige Form der Sprühöffnung 18. Das Verhältnis von Länge zu Breite des Schlitzes 18 darf nicht zu groß sein. Der Schlitz hat vorzugsweise die in den Fig. 1 und 2 dargestellten Abmessungen.

Alle Teile der Spritzpistole, welche vom Pulver berührt werden, bestehen aus Kunststoff.

Durch die Erfindung wird insbesondere bei einer Sprüheinrichtung, bei welcher die Sprühöffnung die Form eines Schlitzes hat, eine besonders starke Verbesserung der elektrostatischen Aufladung des Pulvers, der Wirtschaftlichkeit und der Beschichtungsqualität erreicht, wobei in einem einzigen Sprühvorgang auch Schichten größerer Dicke auf dem zu beschichtenden Gegenstand erzeugt werden können. Besonders wichtig ist dabei, daß die Elektrode im wesentlichen nicht aus dem Gaskanal herausragt, und daß der Abstand 41 ungefähr 4 mm beträgt.

Die Anwendung der Erfindung ist jedoch nicht auf schlitzförmige Sprühöffnungen beschränkt.

## Patentansprüche

1. Elektrostatische Sprüheinrichtung für Beschichtungspulver, mit einem Pulverkanal (14), dessen stromabwärtiges Ende eine Sprühöffnung (18) zum Versprühen des Beschichtungspulvers aufweist, mit mindestens einem Gaskanal (24), der mindestens eine Gasauslaßöffnung (30) aufweist, die im wesentlichen im radialen Zentrum des Pulverkanals stromaufwärts von dessen Sprühöffnung (18) angeordnet ist und in Richtung zu dieser Sprühöffnung (18) hin axial ausmündet, mit mindestens einer vom Gas des Gaskanals (24) umströmten Elektrode (26), die sich in der Gasauslaßöffnung (30) befindet und deren stromabwärtiges Elektrodenende (32) ungefähr am stromabwärtigen Ende (34) der Gasauslaßöffnung endet, dadurch gekennzeichnet, daß der Pulverkanal (14) einen ungefähr von der Gasauslaßöffnung (30) bis zur Sprühöffnung trichterartig enger werdenden Kanalabschnitt (16) aufweist, welcher einen das Beschichtungspulver verdichtenden Staubereich bildet, in welchen die Gasauslaßöffnung (30) mündet, daß das radiale Zentrum der Sprühöffnung (18) sich an der Stelle des kleinsten Durchmessers dieses Kanalabschnittes (16) gegenüber der Gasauslaßöffnung (30) befindet.

2. Sprüheinrichtung nach Anspruch 1, dadurch gekennzeichnet, daß der Trichterwinkel (a) des stromabwärts trichterartig kleiner werdenden Pulverkanalabschnitts (16) zwischen 100° und 140° liegt, vorzugsweise 120° beträgt.

3. Sprüheinrichtung nach Anspruch 1 oder 2, dadurch gekennzeichnet, daß der Abstand (41) vom Ende (34) der Gasauslaßöffnung (30) zum Ende (44) der Sprühöffnung (18) zwischen 3 mm und 5 mm liegt, vorzugsweise ungefähr 4 mm beträgt.

4. Sprüheinrichtung nach einem der Ansprüche 1 bis 3, dadurch gekennzeichnet, daß die Sprühöffnung (18) die Form eines Schlitzes hat.

5. Sprüheinrichtung nach Anspruch 4, dadurch gekennzeichnet, daß sich der Schlitz, welcher die Sprühöffnung (18) bildet, symmetrisch zum radialen Zentrum (20) des Pulverkanals (14) in der Kanalwand stromaufwärts bis über das stromabwärtige Ende (34) der Gasauslaßöffnung (30) erstreckt.

6. Sprüheinrichtung nach Anspruch 5, dadurch gekennzeichnet, daß sich der Schlitz, welcher die Sprühöffnung (18) bildet, sich mit beiden Schlitzenden (57) bis zu einem Abstand (56) von 5 mm bis 10 mm, vorzugsweise von 8 mm von der Kegelspitze (58) der kegelförmigen äußeren Stirnfläche (52) eines die Sprühöffnung (18) aufweisenden Mundstückes (12) stromaufwärts erstreckt.

7. Sprüheinrichtung nach einem der Ansprüche 1 bis 6, dadurch gekennzeichnet, daß das Ende (32) der Elektrode (26) und das stromabwärtige Ende (34) der Gasauslaßöffnung (30) ungefähr 0,5 mm bis 1,5 mm stromabwärts des stromaufwärtigen Anfangs (40) des trichterförmigen Kanalabschnitts (16) liegen.

## Revendications

1. Appareil de pulvérisation électrostatique pour poudre de revêtement, avec un canal à poudre (14) dont l'extrémité aval présente un orifice de pulvérisation (18) pour la pulvérisation de la poudre de revêtement, avec au moins un canal de gaz (24) qui présente au moins un orifice de sortie de gaz (30) qui est disposé sensiblement au centre radial du canal à poudre, en amont de son orifice de pulvérisation (18), et qui débouche axialement, en direction de cet orifice de pulvérisation (18), avec au moins une électrode (26), dont la périphérie est irriguée par le gaz du canal à gaz (24), qui se trouve dans l'orifice de sortie de gaz (30) et dont l'extrémité aval d'électrode (32) finit à peu près à l'extrémité aval (34) de l'orifice de sortie de gaz, caractérisé en ce que le canal à poudre (14) présente une partie de canal (16) devenant plus étroite, en forme d'entonnoir, en allant de l'orifice de sortie de gaz (30) à 1 'orifice de pulvérisation, partie de canal (16) formant une zone d'accumulation compactant la poudre de revêtement, dans laquelle débouche l'orifice de sortie de gaz (30), de façon que le centre radial de l'orifice de pulvérisation (18) se trouve à l'emplacement du plus petit diamètre de cette partie de canal (16), par rapport à l'orifice de sortie de gaz (30).

2. Appareil de pulvérisation selon la revendication 1, caractérisé en ce que l'angle de l'entonnoir (a) de la partie de canal à poudre (16) devenant plus petite, en forme d'entonnoir, en aval, est comprise entre 100° et 140°, en faisant de préférence 120°.

3. Appareil de pulvérisation selon la revendication 1 ou 2, caractérisé en ce que la distance (41) entre l'extrémité (34) de l'orifice de sortie de gaz (30) et l'extrémité (44) de l'orifice de pulvérisation (18) est comprise entre 3 mm et 5 mm, en faisant de préférence à peu près 4 mm.

4. Appareil de pulvérisation selon l'une des revendications 1 à 3, caractérisé en ce que l'orifice de pulvérisation (18) présente la forme d'une fente.

5. Appareil de pulvérisation selon la revendication 4, caractérisé en ce que la fente qui forme l'orifice de pulvérisation (18) s'étend symétriquement par rapport au centre radial (20) du canal à poudre (14), en remontant en amont dans la paroi de canal, plus loin que l'extrémité aval (34) de l'orifice de sortie de gaz (30).

6. Appareil de pulvérisation selon la revendication 5, caractérisé en ce que la fente qui forme l'orifice de pulvérisation (18) s'étend en amont, avec les deux extrémités de fente (57), jusqu'à une distance (56) de 5 mm à 10 mm, de préférence de 8 mm, par rapport à la pointe de cône (58) de la face frontale extérieure (52) d'une pièce d'embouchure (12) présentant l'orifice de pulvérisation (18).

7. Appareil de pulvérisation selon l'une des revendications 1 à 6 caractérisé en ce que l'extrémité, (32) de l'électrode (26) et l'extrémité aval (34) de l'orifice de sortie de gaz (30) se situent à peu près de 0,5 mm à 1,5 mm en aval du début amont (40) de la partie de canal (16) en forme d'entonnoir.

## Claims

1. An electrostatic spray device for coating powder, having a powder conduit (14), the downstream end of which comprises a spray aperture (18) for spraying the coating powder, having at east one gas conduit (24), which comprises at least one gas outlet aperture (30), which is disposed substantially in the radial centre of the powder conduit upstream from its spray aperture (18) and discharges axially in the direction of this spray aperture (18), having at east one electrode (26) around which gas from gas conduit (24) flows and which is located in the gas outlet aperture (30) and the downstream electrode end (32) of which ends approximately at the downstream end (34) of the gas outlet aperture, characterised in that the powder conduit (14) comprises a conduit section (16) which tapers in a funnel shape roughly from the gas outlet aperture (30) to the spray aperture and which forms a pressure region compressing the coating powder, into which region the gas outlet aperture (30) opens, and in that the radial centre of the spray aperture (18) is located at the point of the smallest diameter of this conduit section (16) opposite the gas outlet aperture (30).

2. A spray device as specified in Claim 1, characterised in that the funnel angle (a) of the powder conduit section (16), which becomes smaller in a funnel shape in the downstream direction, lies between 100° and 140°, preferably 120°.

3. A spray device as specified in Claim 1 or 2, characterised in that the distance (41) from the end (34) of the gas outlet aperture (30) to the end (44) of the spray aperture (18) lies between 3 mm and 5 mm, and is preferably approximately 4 mm.

4. A spray device as specified in one of Claims 1 to 3, characterised in that the spray aperture (18) is shaped like a slit.

5. A spray device as specified in Claim 4, characterised in that the slit, which forms the spray aperture (18), extends symmetrically to the radial centre (20) of powder conduit (14) in the conduit wall upstream right over the downstream end (34) of gas outet aperture (30).

6. A spray device as specified in Claim 5, characterised in that the slit, which forms the spray aperture (18), extends upstream with both slit ends (57) to a distance (56) of 5 mm to 10 mm, preferably 8 mm from the apex of the cone (58) of the cone-shaped outer front surface (52) of a nozzle (12) comprising the spray aperture (18).

7. A spray device as specified in one of Claims 1 to 6, characterised in that the end (32) of the electrode (26) and the downstream end (34) of the gas outlet aperture (30) lie roughly 0.5 mm to 1.5 mm downstream from the upstream beginning (40) of the funnel-shaped conduit section (16).
